# EUROPÄISCHE PATENTSCHRIFT

(11) **EP 2 513 389 B1**
(45) Veröffentlichungstag und Bekanntmachung des Hinweises auf die Patenterteilung: **16.05.2018**
(21) Anmeldenummer: 10787467.9
(22) Anmeldetag: 08.12.2010
(51) Int. Cl.: E04G 21/26, E04G 25/06

(54) **TELESKOPIERBARE BAUSTÜTZE**
TELESCOPIC STRUCTURAL SUPPORT
ÉTAI TÉLESCOPIQUE

(30) Priorität: 14.12.2009 DE 102009054627
(43) Veröffentlichungstag der Anmeldung: 24.10.2012
(73) Patentinhaber: Peri GmbH, 89264 Weissenhorn (DE)
(72) Erfinder: HAEBERLE, Wilfried, 89129 Langenau (DE)
(74) Vertreter: Kohler Schmid Möbus Patentanwälte
(86) Internationale Anmeldenummer: PCT/EP2010/069151
(87) Internationale Veröffentlichungsnummer: WO 2011/073064

(56) Entgegenhaltungen:
- DE-A1- 19 511 684
- FR-A- 1 038 340
- FR-A- 1 310 595
- GB-A- 755 831
- GB-A- 885 002

## Beschreibung

Die Erfindung betrifft eine teleskopierbare Richtstütze für den Baubereich, gemäß dem Oberbegriff des Anspruchs 1. Derartige Richtstützen werden im Bauwesen dazu verwendet, Wandschalungen für Betonwände auszurichten und gegenüber möglichen Windlasten oder gegenüber anderweitigen während eines Baubetriebs auftretenden Querbelastungen zu sichern. Üblicherweise weisen die Richtstützen an ihren beiden Enden Gewindestabe auf, die in zueinander gegenläufige Innengewinde des Außenrohrs eingreifen. Der Gewindestab des einen Endes wird dabei im Arbeitsbetrieb an einer festen Unterlage drehfest angeschlagen, während der Gewindestab an dem anderen Ende der Richtstütze an einem abzustützenden Schalungselement oder dergl. angreift. Eine Längeneinstellung der Richtstütze wird durch entsprechendes Verdrehen des Außenrohrs relativ zu den drehfixierten Gewindestäben bewirkt.

Bei den genannten Richtstützen ist das jeweilige Innengewinde des Außenrohrs entweder durch eine auf das jeweilige Ende des Außenrohrs aufgeschweißte Gewindemutter oder aber durch Verjüngen des jeweiligen Endes und gleichzeitigem Einprägen des Gewindes bzw. durch eine nachfolgende spanende Bearbeitung des Außenrohrs gefertigt.

FR 2 222 870 A5 zeigt eine teleskopierbare Baustütze mit einem Außenrohr und einem darin axial verstellbar angeordneten Innenrohr. Das Außenrohr ist mit einer am Außenrohr axial abgestützten Schraubmutter versehen, die mit ihrem Innengewinde in ein Außengewinde des Innenrohrs greift. Das Innenrohr ist durch ein Verdrehen der Schraubmutter relativ zum Außenrohr axial verstellbar. Eine Zapfenschraube erstreckt sich durch eine Seitenwandbohrung des Außenrohrs hindurch in eine auf der Mantelfläche des Innenrohrs angeordnete Führungsnut, um das Innen- und das Außenrohr miteinander drehfest zu verkoppeln.

DE 195 11 684 A1 offenbart eine teleskopierbare Richtstütze gemäß dem Oberbegriff des Anspruchs 1.

Angesichts der Einsatzbedingungen der Richtstützen kommt es im Bereich des Innengewindes häufig zu Verunreinigungen, wie beispielsweise durch Frischbeton, was zu einer Funktionsstörung bzw. zu einem erhöhten Gewindeverschleiß der Richtstütze führen kann. Zudem kommt es durch im Arbeitsbetrieb nicht zu vermeidende mechanische Belastungen mitunter zu direkten Beschädigungen des Innengewindes, die einen Ausfall der Richtstütze herbeiführen können.

Aufgabe der Erfindung ist eine eingangs genannte Richtstütze anzugeben, die gegenüber Verunreinigungen und Beschädigungen besser geschützt ist und die zugleich auf kostengünstige Weise gefertigt werden kann. Diese Aufgabe wird erfindungsgemäß durch die Merkmale des Kennzeichens des Anspruchs 1 gelöst. Durch die erfindungsgemäße Positionierung des Innengewindes wird dieses gegenüber einer direkten Beschädigung während eines Arbeitseinsatzes oder eines Transportes besser geschützt. Zugleich wird einem Eindringen von Verunreinigungen, wie beispielsweise Frischbeton, in den Bereich des Gewindeeingriffs entgegengewirkt, wodurch die Gefahr einer Verblockung sowie eines übermäßigen Gewindeverschleißes reduziert wird. Das Innengewinde kann darüber hinaus mitsamt dem erfindungsgemäß ausgebildeten Randbereich des Außenrohrs in nur einem Arbeitsgang gefertigt werden, wobei der reduzierte Rohrabschnitt bei weitgehend erhaltener

Wandstärke verfestigt wird und eine hohe Oberflächengüte aufweist, was für die Belastbarkeit und die Leichtgängigkeit des Gewindes vorteilhaft ist. Kostenintensive Schweißarbeiten bzw. eine spanende Bearbeitung des Außenrohrs entfallen dabei vollständig. Weiterhin wird eine ergonomische Ausformung des Randabschnitts mit einem verringerten Verletzungsrisiko bei der Handhabung der Richtstütze ermöglicht.

Ein besonders effektiver Schutz des Innengewindes wird erfindungsgemäß dadurch erreicht, dass der Durchgangsquerschnitt des Randabschnitts vollumfänglich und mit Abstand auf den Außendurchmesser des Gewindestabs bzw. des Innenrohrs reduziert ist.

Der Durchgangsquerschnitt des Randabschnitts ist erfindungsgemäß gegenüber der Nennweite des Außenrohrs konzentrisch reduziert. Nach Ausführungsformen der Erfindung kann sich der Durchgangsquerschnitt des Randabschnitts in axialer Richtung zudem konisch und/oder stufenweise verjüngen.

Die Belastbarkeit des Randabschnitts am gewindeseitigen Ende des Außenrohrs kann dadurch weiter erhöht werden, dass der Randabschnitt zumindest teilweise eine axial gewölbte, d.h. bombierte, Außenmantelfläche aufweist. Dadurch wird zudem eine besonders sichere, d.h. wenig verletzungsträchtige, Handhabung der Richtstütze ermöglicht.

Der Randabschnitt des Außenrohrs weist einen eingebogenen Rand auf, wobei der Rand für eine weitere Erhöhung der Stabilität des Randabschnitts des Außenrohrs vorzugsweise gedoppelt ausgeführt ist.

Damit der Spalt zwischen dem Randabschnitt des Außenrohrs und dem Gewindestab bzw. dem Innenrohr noch effektiver gegenüber einem möglichen Eindringen von Verunreinigungen abgedichtet ist, kann der Randabschnitt nach der Erfindung wenigstens ein, vorzugsweise an dem Innenrohr anliegendes, Dichtelement aufweisen. Das Dichtelement ist dabei vorzugsweise ringförmig ausgebildet und insbesondere im Sinne einer Kappe auf dem freien Rand des Außenrohrs angeordnet. Das Dichtelement kann als gummielastisches Element oder in einer hinsichtlich eines Reibwiderstands günstigen Weise als Bürstenelement ausgebildet sein.

Zur Aussteifung der Richtstütze gegenüber angreifenden Biegekräften ist das Innengewinde des Außenrohrs vorzugsweise durch mehrere, beispielsweise stegförmige, Zwischenstege unterbrochen, die einen im Vergleich zum Durchgangsquerschnitt des Innengewindes größeren Innendurchmesser des Außenrohres definieren.

Das Innen- bzw. das Außenrohr sind vorzugsweise aus Stahl bzw. einer Stahllegierung und/oder aus einem Leichtmetall gefertigt und können jeweils als Rund- bzw. als Kantprofil ausgebildet sein.

Es versteht sich, dass die Außenmantelfläche im Querschnitt polygonale Formen aufweisen kann. Die freien Enden des Außenrohres können unterschiedlich stark in Bezug auf das Innenrohr bzw. den Innenstab eingezogen sein, so dass unterschiedliche Spaltweiten zwischen Außenrohr und Innenrohr bzw. Innenstab bestehen.

Weitere Vorteile und vorteilhafte Ausgestaltungen des Gegenstands der Erfindung sind der Beschreibung, der Zeichnung und den Ansprüchen entnehmbar.

### Zeichnung

Nachstehend wird die Erfindung anhand eines in der Zeichnung wiedergegebenen Ausführungsbeispiels näher erläutert. In der Zeichnung zeigt:
- Fig. 1: einen Längsschnitt eines ausgewählten Bereichs einer erfindungsgemäßen Richtstütze;
- Fig. 2: eine perspektivische Ansicht der in der Fig. 1 gezeigten Richtstütze, und
- Fig. 3: eine ausschnittsweise Seitenansicht eines Außenrohrs der in der Fig. 1 gezeigten Richtstütze.

### Beschreibung des Ausführungsbeispiels

In der Fig. 1 ist ein Längsschnitt eines ausgewählten Bereichs einer erfindungsgemäßen teleskopierbaren Richtstütze 10 für den Baubereich gezeigt. Die Richtstütze 10 weist ein Außenrohr 12 und ein darin axial verstellbar angeordnetes Innenrohr 14 auf. Das Außen- und das Innenrohr 12, 14 sind jeweils als Rundprofil ausgeführt. Das Innenrohr 14 weist ein als Befestigungsflansch ausgebildetes freies Ende 16 mit einer Durchstecköffnung 18 für einen nicht näher wiedergegebenen Absteckbolzen auf, mit dem das Innenrohr 14 beispielsweise in einem Durchbruch einer Wandschalung befestigt werden kann. Das Innenrohr 14 weist ferner zwei einander gegenüberliegend angeordnete Ausnehmungen 20 für einen weiteren Absteckbolzen auf.

Das Innenrohr 14 weist ein Außengewinde 22 auf, das in ein Innengewinde 24 des Außenrohrs 12 eingreift. Bei einem relativen Verdrehen des Innenrohrs 14 zu dem Außenrohr 12 kann das Innenrohr 14, je nach Drehrichtung, spindelartig aus dem Außenrohr 12 heraus- bzw. in das Außenrohr 12 hineinbewegt werden.

Das Innengewinde 24 des Außenrohrs 12 ist von einem dem Innenrohr 14 zugeordneten freien Ende 26 des Außenrohrs 12 axial beabstandet angeordnet und weist insgesamt vier über seinen Umfang gleichmäßig verteilte nutförmige Gewindeabschnitte 28 auf, von denen in der Fig. 1 jedoch darstellungsbedingt nur zwei zu erkennen sind.

Das Innengewinde 24 ist durch eine zumindest teilumfängliche Reduktion des Außenrohrs 12 über einen während des Fertigungsprozesses im Außenrohr 12 positionierten Dorn gefertigt, der ein Außengewinde aufweist. Bei dem hier gezeigten Ausführungsbeispiel wurden in der Wand des Außenrohrs 12 beispielsweise vier über den Umfang gleichmäßig verteilte Nuten mit m jeweiligen Nutboden angeordneten Gewindekämmen eingeprägt, wobei die Wandung des Außenrohrs 12 auf den Dorn aufgedrückt und jeweils zu dem nutförmigen Gewindeabschnitt 28 verformt wurde. Das Außenrohr 12 kann auch mehr oder weniger als vier nutförmige Gewindeabschnitte 28 aufweisen.

Wie insbesondere aus den Fig. 2 und 3 hervorgeht, sind den nutförmigen Gewindeabschnitten 28 des Innengewindes 24 jeweils stegförmige Zwischenbereiche 30 zwischengeschaltet, die einen im Verhältnis zu einem Durchgangsquerschnitt 32 des Innengewindes 24 des Außenrohrs 12 größeren Innendurchmesser definieren und die radialwärts über eine durch die nutförmigen Gewindeabschnitte 28 definierte Umfangslinie vorstehen. Die Zwischenbereiche 30 dienen primär einer Aussteifung des Außenrohrs 12, d.h. sie wirken einer Verformung des Außenrohrs 12 im Bereich des Innengewindes 24 entgegen, und gewähren zusätzlichen Schutz gegenüber einer direkten mechanischen Beschädigung des Innengewindes 24 von außen.

Das Außenrohr 12 weist an seinem dem Innenrohr 14 zugewandten freien Ende 26 weiterhin einen Randabschnitt 34 auf, dessen Durchgangsquerschnitt 32' (vgl. Fig. 1) vollumfänglich und konzentrisch gegenüber einer Nennweite 36 des Außenrohrs 12 und mit Abstand auf den Außendurchmesser 38 des Innenrohrs 14 reduziert ist.

Der Randabschnitt 34 weist stirnseitig eine axial gewölbte und rotationssymmetrische Außenmantelfläche 40 auf, durch die u.a. eine besonders geringe Verletzungsgefahr bei der Handhabung der Richtstütze 10 gegeben ist.

Nach in der Zeichnung nicht näher wiedergegebenen Ausführungsformen der Erfindung kann sich der Durchgangsquerschnitt 32' des Randabschnitts 34 des Außenrohrs 12 in axialer Richtung konisch und/oder stufenweise verjüngen. Zudem weist der Randabschnitt 34 auch einen eingebogenen und ggf. gedoppelten Rand 42 auf. Der Randabschnitt 34 des Außenrohrs 12 weist weiterhin ein auf dem Rand 42 des Außenrohrs angeordnetes ringförmiges gummielastisches Dichtelement 44 auf. Das Dichtelement 44 kann nach einer nicht näher gezeigten Ausführungsform als Bürstenelement ausgebildet sein, wobei dessen Borsten mit ihrem freien Ende jeweils radial in Richtung auf das Innenrohr von dem Randabschnitt vorstehen und die an dem Innenrohr zumindest teilweise anliegen. Das Dichtelement 44 kann auch als gummielastisches Element ausgeführt sein und beispielsweise aus einem Kunststoff gefertigt sein.

Nach einem in der Zeichnung nicht näher wiedergegebenen Ausführungsbeispiel kann die Richtstütze 10 auch ein zweites axial verstellbares Innenrohr 14 aufweisen, das in einer zu dem vorstehenden Ausführungsbeispiel entsprechenden Weise im Bereich des anderen freien Endes des Außenrohrs 12 angeordnet ist. Die jeweiligen Innengewinde 24 des so ausgebildeten Außenrohrs 12 sind in diesem Fall zueinander gegenläufig ausgebildet.

Die Erfindung betrifft eine teleskopierbare Richtstütze 10 für den Baubereich,
gemäß Anspruch 1.

## Patentansprüche

1. Teleskopierbare Richtstütze (10) für den Baubereich, mit einem Außenrohr (12) und mit wenigstens einem darin axial verstellbar angeordneten Gewindestab oder Innenrohr (14), das mit einem Außengewinde (22) in ein Innengewinde (24) des Außenrohrs (12) eingreift, wobei das Innengewinde (24) des Außenrohrs (12) von einem dem Innenrohr (14) zugeordneten freien Ende (26) des Außenrohrs (12) axial beabstandet angeordnet ist, wobei das Innengewinde (24) des Außenrohrs (12) durch eine zumindest teilumfängliche Reduktion des Außenrohrs (12) über einen im Außenrohr (12) positionierten Dorn gefertigt ist, der ein Außengewinde aufweist,
**dadurch gekennzeichnet,**
**dass** das Außenrohr (12) an seinem freien Ende (26) einen Randabschnitt (34) mit einem gegenüber einer Nennweite (36) des Außenrohrs (12) vollumfänglich und mit Abstand auf den Außendurchmesser (38) des Gewindestabs bzw. des Innenrohrs (14) reduzierten Durchgangsquerschnitt (32') aufweist,
**dass** der reduzierte Durchgangsquerschnitt (32') des Randabschnitts (34) konzentrisch gegenüber der Nennweite (36) des Außenrohrs (12) reduziert ist, und
**dass** der Randabschnitt (34) einen eingebogenen Rand (42) aufweist.

2. Richtstütze nach einem der vorhergehenden Ansprüche, **dadurch gekennzeichnet, dass** sich der reduzierte Durchgangsquerschnitt (32') des Randabschnitts (34) in axialer Richtung konisch verjüngt.

3. Richtstütze nach einem der vorhergehenden Ansprüche, **dadurch gekennzeichnet, dass** sich der reduzierte Durchgangsquerschnitt (32') des Randabschnitts (34) in axialer Richtung stufenweise verjüngt.

4. Richtstütze nach einem der vorhergehenden Ansprüche, **dadurch gekennzeichnet, dass** der Randabschnitt (34) zumindest teilweise eine axial gewölbte Außenmantelfläche (40) aufweist.

5. Richtstütze nach einem der vorhergehenden Ansprüche, **dadurch gekennzeichnet, dass** der Randabschnitt (34) wenigstens ein, vorzugsweise an dem Innenrohr anliegendes, Dichtelement (44) aufweist.

6. Richtstütze nach Anspruch 5, **dadurch gekennzeichnet, dass** das Dichtelement (44) als Bürstendichtelement ausgeführt ist.

7. Richtstütze nach einem der vorhergehenden Ansprüche, **dadurch gekennzeichnet, dass** das Außenrohr (12) als Kantprofil ausgeführt ist.

## Claims

1. A telescoping push-pull prop (10) for the construction industry, with an outer pipe (12) and with at least one threaded rod or inner pipe (14) arranged therein so as to be axially displaceable that engages with an external thread (22) in an internal thread (24) of the outer pipe (12), wherein the internal thread (24) of the outer pipe (12) is arranged so as to be spaced apart axially from a free end (26) of the outer pipe (12) that is associated with the inner pipe (14), and wherein the internal thread (24) of the outer pipe (12) is produced by an at least partial circumferential reduction of the outer pipe (12) via a mandrel that is positioned in the outer pipe (12), with the mandrel having an external thread,
**characterized in that** the outer pipe (12) has at its free end (26) an edge portion (34) with a passage cross section (32') that is reduced in relation to a nominal diameter (36) of the outer pipe (12) over the entire circumference and at a distance from the outside diameter (38) of the threaded rod or inner pipe (14),
that the reduced passage cross section (32') of the edge portion (34) is reduced concentrically in relation to the nominal diameter (36) of the outer pipe (12), and
that the edge portion (34) has a bent-in edge (42).

2. The push-pull prop as set forth in any one of the preceding claims, **characterized in that** the reduced passage cross section (32') of the edge portion (34) tapers conically in the axial direction.

3. The push-pull prop as set forth in any one of the preceding claims, **characterized in that** the reduced passage cross section (32') of the edge portion (34) tapers in a stepwise manner in the axial direction.

4. The push-pull prop as set forth in any one of the preceding claims, **characterized in that** the edge portion (34) has, at least partially, an axially arched outer lateral surface (40).

5. The push-pull prop as set forth in any one of the preceding claims, **characterized in that** the edge portion (34) has at least one sealing element (44) that preferably rests against the inner pipe.

6. The push-pull prop as set forth in claim 5, **characterized in that** the sealing element (44) is embodied as a brush seal element.

7. The push-pull prop as set forth in any one of the preceding claims, **characterized in that** the outer pipe (12) is embodied as an edge profile.

## Revendications

1. Étai directionnel télescopique (10), destiné au domaine du bâtiment, comprenant un tube extérieur (12) et au moins une tige filetée ou au moins un tube intérieur (14), qui est disposé de manière réglable axialement et qui s'engrène, au moyen d'un filetage extérieur (22), dans un filetage intérieur (24) du tube extérieur (12), le filetage intérieur (24) du tube extérieur (12) étant espacé axialement d'une extrémité libre (26) du tube extérieur (12) qui est associée au tube intérieur (14), le filetage intérieur (24) du tube extérieur (12) étant réalisé par réduction au moins partielle du tube extérieur (12) par le biais d'un mandrin qui est positionné dans le tube extérieur (12) et qui comporte un filetage extérieur,
**caractérisé en ce que**
le tube extérieur (12) comporte à son extrémité libre (26) une partie de bord (34) ayant une section de passage transversale (32') réduite complètement par rapport à une section de passage nominale (36) du tube extérieur (12) et à distance par rapport au diamètre extérieur (38) de la tige filetée ou du tube intérieur (14),
la section de passage transversale réduite (32') de la partie de bord (34) est réduite concentriquement par rapport à la section de passage nominale (36) du tube extérieur (12), et la partie de bord (34) comporte un bord (42) courbé vers l'intérieur.

2. Étai directionnel selon l'une des revendications précédentes, **caractérisé en ce que** la section de passage réduite (32') de la partie de bord (34) se rétrécit en cône dans la direction axiale.

3. Étai directionnel selon l'une des revendications précédentes, **caractérisé en ce que** la section de passage réduite (32') de la partie de bord (34) se rétrécit en gradins dans la direction axiale.

4. Étai directionnel selon l'une des revendications précédentes, **caractérisé en ce que** la partie de bord (34) possède au moins partiellement une surface d'enveloppe extérieure (40) incurvée axialement.

5. Étai directionnel selon l'une des revendications précédentes, **caractérisé en ce que** la partie de bord (34) comporte au moins un élément d'étanchéité (44), de préférence en appui sur le tube intérieur.

6. Étai directionnel selon la revendication 5, **caractérisé en ce que** l'élément d'étanchéité (44) est réalisé sous la forme d'un joint à brosse.

7. Étai directionnel selon l'une des revendications précédentes, **caractérisé en ce que** le tube extérieur (12) est réalisé sous la forme d'un profilé de bord.
